# EUROPÄISCHE PATENTSCHRIFT

(11) **EP 1 828 557 B1**
(45) Veröffentlichungstag und Bekanntmachung des Hinweises auf die Patenterteilung: **13.06.2012**
(21) Anmeldenummer: 05850238.6
(22) Anmeldetag: 07.12.2005
(51) Int. Cl.: F01N 3/28, F01N 13/14, F01N 13/18, F01N 1/24

(54) **GEHÄUSE FÜR EIN BAUTEIL EINER ABGASANLAGE**
HOUSING FOR A COMPONENT OF AN EXHAUST SYSTEM
BOITIER POUR UN COMPOSANT D'UN SYSTEME D'ECHAPPEMENT

(30) Priorität: 09.12.2004 DE 102004059381
(43) Veröffentlichungstag der Anmeldung: 05.09.2007
(73) Patentinhaber: Faurecia Emissions Control Technologies, Germany GmbH, 86154 Augsburg (DE)
(72) Erfinder: STAMMEL, Reinhold, 86157 Augsburg (DE)
(74) Vertreter: Prinz & Partner
(86) Internationale Anmeldenummer: PCT/EP2005/013125
(87) Internationale Veröffentlichungsnummer: WO 2006/061211

(56) Entgegenhaltungen:
- EP-A- 0 563 843
- CH-A- 394 713
- FR-A- 2 617 903
- FR-A- 2 854 649
- US-A- 5 280 142

## Beschreibung

Die vorliegende Erfindung betrifft ein Gehäuse für ein Bauteil einer Abgasanlage, gemäß dem Oberbegriff des Anspruchs 1.

Derartige Gehäuse sind im praktischen Einsatz und werden für unterschiedliche Bauteile der Abgasanlage verwendet, beispielsweise für Katalysatoren, Dieselpartikelfilter und insbesondere für Schalldämpfer.

Figur 1 zeigt beispielhaft einen Schalldämpfer 1 mit einem Gehäuse 10 nach dem Stand der Technik. Das Gehäuse 10 umfaßt eine erste Halbschale 12 und eine darüber liegende zweite Halbschale, die in der Figur nicht gezeigt ist. Im Inneren des Gehäuses 10 ist ein Innenrohr 14 angeordnet, das bei manchen Anwendungen von einer Dämmatte 16 umgeben ist und in das ein abgasführendes Rohr teilweise eingebracht werden kann. Die Verbindung des abgasführenden Rohrs mit dem Gehäuse 10 erfolgt über eine Öffnung 18, die im Gehäuse 10 im Bereich einer Stirnseite S angeordnet ist.

Die beiden Halbschalen weisen zwei längsseitige Randabschnitte 20 auf, die z.B. durch Bördeln oder Verschweißen miteinander verbunden sind. Diese Verbindung der beiden Halbschalen wird maschinell entlang der Längsränder der beiden Randabschnitte 20 durchgeführt. Die Randabschnitte 20 weisen über ihre gesamte Länge eine im wesentlichen einheitliche Breite von ca. 8 bis 10 mm (im Falle eines geschweißten Gehäuses) auf. Bei gefalzten Gehäusen ist der Randabschnitt meist breiter ausgeführt.

Ein Nachteil bei dem beschriebenen Gehäuse 10 nach dem Stand der Technik besteht darin, daß das Gehäuse 10 im Bereich der Öffnung 18 in horizontaler Richtung (also längs der Randabschnitte 20) eine deutlich größere Steifigkeit aufweist als in vertikaler Richtung (senkrecht zur Ebene der Randabschnitte 20). Dadurch ergibt sich in diesem Bereich ein Steifigkeitssprung, der zu einer eingeschränkten Dauerfestigkeit bei Biegebeanspruchung und damit zu einer verkürzten Haltbarkeit des Gehäuses führt.

Hinzu kommt, daß die Verbindung der beiden Halbschalen entlang der Längsseiten L des Gehäuses 10 nur jeweils bis zu einem Punkt P problemlos maschinell erfolgen kann. Dies bedeutet, daß bei dem Gehäuse 10 gemäß dem Stand der Technik die beiden maschinell schwer zugänglichen stirnseitigen Ränder X der Randabschnitte 20 der Halbschalen unter Umständen manuell nachgeschweißt werden müssen, um das Gehäuse 10 vollständig zu verschließen. Ein solcher Produktionsschritt ist vergleichsweise aufwendig und daher teuer.

Die FR 2 617 903 A1 und die US 5,280,142 A zeigen Schalldämpfer mit einem Gehäuse ähnlich dem der Figur 1. Das Gehäuse in der US-Druckschrift weist im Bereich der Randabschnitte zusätzlich noch Lappen zur Befestigung eines Hitzeschilds auf.

In der CH 394 713 ist ein gattungsgemäßes Gehäuse offenbart, wobei der beschriebene Auspufftopf nicht wie üblich aus Metallblech gefertigt ist, sondern zwei Halbschalen aus Kunststoff, insbesondere aus glasfaserverstärktem Polyester oder Epoxydharz umfasst. Diese beiden Halbschalen weisen Randabschnitte auf, welche im zusammengesetzten Zustand des Auspufftopfs aneinander anliegen. Die Randabschnitte grenzen an Ausnehmungen der Halbschalen an, wobei sich die Breite der Randabschnitte zu den Ausnehmungen hin verringert.

Die EP 0 563 843 A1 beschreibt ein Verfahren zur Herstellung eines Schalldämpfers für Kraftfahrzeuge, bei dem die Halbschalen des Schalldämpfers sowie angeschlossene Abgasrohre ohne Schweißverbindung aneinander befestigt sind. Insbesondere sind die Abgasrohre im Schalldämpfer festgeklemmt und die Halbschalen aus Metallblech durch Falzen miteinander verbunden.

Die FR 2 854 649 A1 zeigt einen Schalldämpfer, der nicht aus zwei Halbschalen zusammengesetzt ist, die über Randabschnitte miteinander verbunden sind, sondern mehrere axial hintereinander angeordnete Rohrsegmente aufweist. Die Randsegmente sind dabei topfähnlich ausgebildet, mit einem Boden, der Anschlüsse für Abgasrohre aufweist.

Die Aufgabe der vorliegenden Erfindung besteht folglich darin, ein Gehäuse für ein Bauteil einer Abgasanlage bereitzustellen, bei dem Steifigkeitssprünge im Bereich einer Öffnung, die der Anbringung eines Abgasrohrs dient, vermieden werden und das darüber hinaus einfach herstellbar ist.

Erfindungsgemäß ist dazu bei einem Gehäuse der eingangs genannten Art vorgesehen, daß die Randabschnitte an der Öffnung auslaufen und die Breite der Randabschnitte zur Öffnung hin reduziert ist. Auf diese Weise läßt sich die Steifigkeit in horizontaler Richtung deutlich verringern und damit an die Steifigkeit in vertikaler Richtung annähern. So wird eine Erhöhung der Dauerfestigkeit des Gehäuses im Bereich der Öffnung um rund 30 Prozent und damit eine deutlich verbesserte Haltbarkeit erreicht, die mit der Haltbarkeit eines Gehäuses vergleichbar ist, das im Bereich der Öffnung eine zusätzliche Verstrebung aufweist. Zudem entfällt bei der erfindungsgemäßen Ausgestaltung meist die Notwendigkeit des manuellen Nachschweißens.

Um eine verbesserte Dauerfestigkeit bei gleichzeitiger sicherer Verbindung der Halbschalen zu gewährleisten, kann die Breite der Randabschnitte im Bereich der Öffnung etwa die Hälfte der normalen Breite der Randabschnitte betragen, vorteilhaft beträgt sie etwa ein Drittel der normalen Breite.

An dem erfindungsgemäßen Gehäuse ist wenigstens ein Rohr angebracht, welches mittels einer Schweißnaht mit dem Gehäuse verschweißt ist, wobei die Breite der Randabschnitte im Bereich der Öffnung maximal gleich der Höhe der Schweißnaht ist. Durch eine solche Ausgestaltung wird nicht nur die bereits beschriebene verbesserte Dauerfestigkeit erreicht, es kann zudem auch auf ein aufwendiges und teures manuelles Nachschweißen der stirnseitigen Ränder der Randabschnitte verzichtet werden. Die Halbschalen werden also an der Stirnseite des Gehäuses ausschließlich durch die ohnehin zur Anbringung des abgasführenden Rohrs benötigte Schweißnaht miteinander verbunden, wodurch ein vollständiges Verschließen des Gehäuses auf einfache, kostengünstige und zeitsparende Weise realisiert wird. Zusätzlich ist das erfindungsgemäße Gehäuse weniger anfällig für Rißbildung im Bereich der Schweißnaht.

Ein besonders günstiges Verhältnis von horizontaler zu vertikaler Steifigkeit, das zu einer optimalen Dauerfestigkeit des Gehäuses im Bereich der Öffnung führt, ergibt sich, wenn die Randabschnitte mit der Mittelachse des Rohrs einen Winkel von etwa 30° einschließen.

Weitere Merkmale und Vorteile der Erfindung ergeben sich aus der nachfolgenden Beschreibung mehrerer bevorzugter Ausführungsformen anhand der beigefügten Zeichnung. In dieser zeigen:
Figur 1 eine Teilschnittansicht eines Schalldämpfers mit einem Gehäuse nach dem Stand der Technik;
Figur 2 eine Teilschnittansicht eines Schalldämpfers mit einem Gehäuse gemäß einer ersten Ausführungsform der Erfindung;
Figur 3 eine Teilschnittansicht eines Schalldämpfers mit einem Gehäuse mit daran angebrachtem Rohr gemäß der ersten Ausführungsform der Erfindung;
Figur 4 ein zweites Schalldämpfergehäuse nach dem Stand der Technik; und
Figur 5 ein Schalldämpfergehäuse gemäß einer zweiten Ausführungsform der Erfindung.

Figur 2 zeigt ein erfindungsgemäßes Gehäuse 10 eines Schalldämpfers 1, das das in Figur 1 dargestellte Gehäuse 10 nach dem Stand der Technik ersetzt. Dabei tragen entsprechende Komponenten gleiche Bezugszeichen, und es wird im folgenden nur auf die Unterschiede des erfindungsgemäßen Gehäuses 10 zum Stand der Technik eingegangen. Wie aus Figur 2 ersichtlich ist, laufen beim Gehäuse 10 die Randabschnitte 20 an der Öffnung 18 aus, und die Breite der Randabschnitte 20 ist zur Öffnung 18 hin reduziert. Die Breite der Randabschnitte 20 ist in diesem Bereich so gewählt, daß sie an der Stirnseite S etwa die Hälfte, besser ein Drittel der normalen Breite der Randabschnitte beträgt, also in etwa 2 bis 4 mm. Durch eine solche Ausgestaltung der Randabschnitte 20 läßt sich eine deutlich geringere Steifigkeit in horizontaler Richtung erreichen, wodurch sich die Dauerfestigkeit des Gehäuses 10 im Bereich der Öffnung 18 um rund 30 Prozent erhöht.

Ein weiterer Vorteil des erfindungsgemäßen Gehäuses 10 wird offensichtlich, wenn am Gehäuse 10 ein abgasführendes Rohr 22 angebracht und mittels einer Schweißnaht 24 mit dem Gehäuse 10 verschweißt wird (Figur 3). Die Schweißnaht 24 weist dabei, ebenso wie die Öffnung 18, im wesentlichen die Form des Rohrquerschnitts auf. Aufgrund der reduzierten Breite der Randabschnitte 20 im Bereich der Öffnung 18, in die das Rohr 22 eingebracht wird, lassen sich mit der Schweißnaht 24 zugleich die gesamten stirnseitigen Bereiche X beider Randabschnitte 20 verschließen, ohne daß es nötig wäre, das Gehäuse 10 in seinem Stirnseitenbereich S separat nachzuschweißen.

Eine optimale Dauerfestigkeit des Gehäuses 10 läßt sich dadurch erreichen, daß die Randabschnitte 20 im Bereich der Öffnung 18 mit der Mittelachse des Rohrs 22 einen Winkel α von etwa 30° einschließen.

Figur 5 zeigt eine zweite Ausführungsform des erfindungsgemäßen Gehäuses 30, das zwei separate Strömungswege 32 vorsieht und beispielsweise als Gehäuse eines Mittelschalldämpfers zum Einsatz kommt.

Auch das Gehäuse 30 besteht aus einer (nicht gezeigten) ersten Halbschale und einer darüberliegenden zweiten Halbschale 34, deren längsseitige Randabschnitte 36, wie schon mit Bezug auf die Figuren 1 bis 3 beschrieben, miteinander verbunden sind.

Im Vergleich zu einem Gehäuse 30 eines Mittelschalldämpfers gemäß dem Stand der Technik, das in Figur 4 gezeigt ist, fällt auf, daß die Randabschnitte 36 beim erfindungsgemäßen Gehäuse 30 (Figur 5) wiederum an den beiden Öffnungen 38 auslaufen und ihre Breite zu den Öffnungen 38 hin reduziert ist. Auch bei dieser zweiten Ausführungsform der Erfindung beträgt der Winkel, den die Randabschnitte 36 mit der Mittelachse eines Rohrs, das in die jeweilige Öffnung 38 eingeführt werden kann, einschließen, etwa 30°. Auf diese Weise wird auch beim Gehäuse 30 eine deutlich verbesserte Dauerfestigkeit gegenüber dem Stand der Technik erzielt.

## Patentansprüche

1. Gehäuse für ein Bauteil einer Abgasanlage, mit einer ersten (12) und einer zweiten Halbschale (34), die wenigstens abschnittsweise mittels eines Randabschnittes (20; 36) miteinander verbunden sind, und mit wenigstens einer Öffnung (18; 38) für ein Rohr (22), das mit dem Gehäuse (10; 30) verbunden werden soll,
wobei sich eine Breite der Randabschnitte (20; 36) zur Öffnung (18; 38) hin verringert und die Randabschnitte (20; 36) an der Öffnung (18; 38) auslaufen,
**dadurch gekennzeichnet, dass** das Rohr (22) mittels einer Schweißnaht (24) mit dem Gehäuse (10; 30) verschweißt ist, wobei die Breite der Randabschnitte (20; 36) im Bereich der Öffnung (18; 38) maximal gleich der Höhe der Schweißnaht (24) ist.

2. Gehäuse nach Anspruch 1, **dadurch gekennzeichnet, dass** die Breite der Randabschnitte (20; 36) im Bereich der Öffnung (18; 38) etwa die Hälfte der normalen Breite der Randabschnitte (20; 36) beträgt.

3. Gehäuse nach Anspruch 1, **dadurch gekennzeichnet, dass** die Breite der Randabschnitte (20; 36) im Bereich der Öffnung (18; 38) etwa ein Drittel der normalen Breite der Randabschnitte (20; 36) beträgt.

4. Gehäuse nach einem der vorhergehenden Ansprüche, **dadurch gekennzeichnet, dass** äußere Ränder der Randabschnitte (20; 36) im Bereich der Öffnung (18; 38) mit der Mittelachse des Rohrs (22) einen Winkel von etwa 30° einschließen.

## Claims

1. A housing for a component of an exhaust system, comprising first (12) and second half-shells (34) which are connected to each other at least in sections by means of an edge section (20; 36), and at least one opening (18; 38) for a pipe (22) which is to be connected to the housing (10; 30),
a width of the edge sections (20; 36) decreasing towards the opening (18; 38) and the edge sections (20; 36) running out at the opening (18; 38),
**characterized in that** the pipe (22) is welded to the housing (10; 30) by means of a weld seam (24), the width of the edge sections (20; 36) in the region of the opening (18; 38) being, at a maximum, equal to the height of the weld seam (24).

2. The housing according to claim 1, **characterized in that** the width of the edge sections (20; 36) in the region of the opening (18; 38) amounts to about half the regular width of the edge sections (20; 36).

3. The housing according to claim 1, **characterized in that** the width of the edge sections (20; 36) in the region of the opening (18; 38) amounts to about one third of the regular width of the edge sections (20; 36).

4. The housing according to any of the preceding claims, **characterized in that** outer edges of the edge sections (20; 36) in the region of the opening (18; 38) include an angle of approximately 30 degrees with the center axis of the pipe (22).

## Revendications

1. Boîtier pour un composant d'une installation de gaz d'échappement, comportant une première (12) et une deuxième demi-coquille (34) qui sont reliées l'une à l'autre au moins sur certaines parties au moyen d'un tronçon de bord (20 ; 36), et comportant au moins une ouverture (18 ; 38) pour un tube (22) qui doit être relié au boîtier (10 ; 30),
une largeur des tronçons de bord (20 ; 36) diminuant en direction de l'ouverture (18 ; 38), et les tronçons de bord (20 ; 36) se terminant au niveau de l'ouverture (18 ; 38),
**caractérisé en ce que** le tube (22) est soudé au boîtier (10 ; 30) au moyen d'une soudure (24), la largeur des tronçons de bord (20 ; 36) dans la zone de l'ouverture (18 ; 38) étant au maximum égale à la hauteur de la soudure (24).

2. Boîtier selon la revendication 1, **caractérisé en ce que** la largeur des tronçons de bord (20 ; 36) dans la zone de l'ouverture (18 ; 38) correspond environ à la moitié de la largeur normale des tronçons de bord (20 ; 36).

3. Boîtier selon la revendication 1, **caractérisé en ce que** la largeur des tronçons de bord (20 ; 36) dans la zone de l'ouverture (18 ; 38) correspond environ à un tiers de la largeur normale des tronçons de bord (20 ; 36).

4. Boîtier selon l'une des revendications précédentes, **caractérisé en ce que** dans la zone de l'ouverture (18 ; 38), des bords extérieurs des tronçons de bord (20 ; 36) renferment ensemble avec l'axe médian du tube (22) un angle d'environ 30°.
